# EUROPÄISCHE PATENTSCHRIFT

(11) **EP 1 675 987 B1**
(45) Veröffentlichungstag und Bekanntmachung des Hinweises auf die Patenterteilung: **16.12.2009**
(21) Anmeldenummer: 04765801.8
(22) Anmeldetag: 05.10.2004
(51) Int. Cl.: D03D 47/38, D03D 47/16

(54) **VERFAHREN ZUM AUSWÄHLEN UND ZUSTELLEN VON SCHUSSFÄDEN UND GREIFERWEBMASCHINE MIT EINER VORRICHTUNG ZUM AUSWÄHLEN UND ZUSTELLEN VON SCHUSSFÄDEN**
METHOD FOR SELECTING AND FEEDING WEFT YARNS, AND A RAPIER WEAVING MACHINE EQUIPPED WITH A DEVICE FOR SELECTING AND FEEDING WEFT YARNS
PROCEDE POUR SELECTIONNER ET ALIMENTER DES FILS DE TRAME ET METIER A TISSER A PINCES MUNI D'UN DISPOSITIF POUR SELECTIONNER ET ALIMENTER DES FILS DE TRAME

(30) Priorität: 21.10.2003 DE 10349645
(43) Veröffentlichungstag der Anmeldung: 05.07.2006
(73) Patentinhaber: Picanol N.V., 8900 Ieper (BE)
(72) Erfinder: ROELSTRAETE, Kristof, B-8550 Zwevegem (BE)
(74) Vertreter: Patentanwälte Ruff, Wilhelm, Beier, Dauster & Partner
(86) Internationale Anmeldenummer: PCT/EP2004/011069
(87) Internationale Veröffentlichungsnummer: WO 2005/047584

(56) Entgegenhaltungen:
- EP-A- 1 020 550
- EP-B- 0 906 461
- FR-A- 1 538 375

## Beschreibung

Die Erfindung betrifft ein Verfahren zum Auswählen und Zustellen von Schussfäden zu einem Greifer einer Greiferwebmaschine, der Schussfäden aufnimmt und in ein Webfach einträgt, wobei die Schussfäden, die sich von dem Bereich einer Gewebekante zu einer Liefereinrichtung erstrecken, mittels aus einer Ruheposition in eine Arbeitsposition bewegbaren Zubringern in eine Aufnahmeposition für den Greifer gebracht werden und eine Vorrichtung zum Durchführen des Verfahrens.

Es ist bekannt (EP 0161014 B1) einen sich zwischen einer Webkante und einer Liefereinrichtung erstreckenden Faden mittels eines Zubringers über eine Umlenkkante zu legen und mittels eines sogenannten Bringergreifers bei dessen Bewegung in ein Webfach hinein in dieses Webfach einzubringen. Der Bringergreifer ergreift den einzubringenden Faden zwischen der Umlenkkante und der Gewebekante mit einer auf seiner Oberseite befindlichen Greifeinrichtung.

Es ist auch bekannt (EP 0906461 B1), den in ein Webfach einzutragenden Schussfaden mittels eines Zubringers über eine Umlenkkante zu legen, die sich zwischen der Gewebekante und dem Zubringer befindet. Der Schussfaden wird mittels eines Bringergreifers zu beiden Seiten der Umlenkkante erfasst und von dem sich in das Webfach hineinbewegenden Bringergreifer mitgenommen.

Es ist weiter bekannt (EP 1020550 A1), einen sich von einer Webkante zu einer Liefereinrichtung erstreckenden und mittels eines Zubringers in eine Aufnahmeposition gebrachten Schussfaden mittels eines Bringergreifers zu ergreifen und in das Webfach einzuführen. Der Bringergreifer nimmt den Schussfaden auf und bringt ihn zunächst in eine Fadenklemme, um sicher zu stellen, dass eine einwandfreie Klemmung in dem Schussfadengreifer erhalten wird. Zwischen der Gewebekante und der Fadenklemme ist eine Schneidvorrichtung mit einer rotierenden Schneide angeordnet, die den einzubringenden Schussfaden abtrennt, bevor er die Fadenklemme verlässt.

Es ist auch bekannt, einen in ein Webfach einzutragenden Schussfaden mittels eines Nehmergreifers in das Webfach einzutragen, d.h. mittels eines Greifers, der von der der Liefereinrichtung für Schussfaden gegenüberliegenden Seite leer in ein Webfach eingebracht wird und den Schussfaden in das Webfach einzieht, wenn er sich wieder aus dem Webfach herausbewegt. Bei einer bekannten Bauart (FR 1538375) sind mehrere Fadenzubringer in einer Reihe hintereinander auf einem in Richtung der Bewegung des Greifers verfahrbaren Wagen angeordnet, so dass der Fadenzubringer, der den einzutragenden Schussfaden liefert, in eine Position über dem Greifer gebracht werden kann. Dieser Fadenzubringer wird dann abgesenkt, so dass der Greifer den Schussfaden zwischen einer Gewebekante und dem Zubringer erfasst. Bei dem Einbringen läuft der Faden über ein hakenförmiges Messer, und wird zwischen der Gewebekante und dem Greifer durchtrennt. Bei einer anderen Bauart (US 3299909) werden mehrere Schussfäden, die von Liefereinrichtung kommen, zwischen Augen und Fadenklemmen gehalten. Diese Augen und Fadenklemmen befinden sich auf einem quer zu der Bewegung eines Nehmergreifers verfahrbaren Wagen, so dass der zwischen der Fadenklemme und dem Auge befindliche Fadenabschnitt über den Bereich des Greifers gebracht werden kann, der auf seiner Oberseite mit einem Haken versehen ist. Das ausgewählte Zubringerelement wird dann in den Bereich des Greifers abgesenkt. Bei einer anderen Konstruktion dieser Gattung sind den Schussfäden, die sich von einer Gewebekante zu einer Liefereinrichtung erstrecken, Fadenzubringer zugeordnet, die in vertikaler Richtung zwischen einer Ruheposition und einer Arbeitsposition verstellbar sind. Diese Zubringer sind in einer Reihe hintereinander angeordnet, die parallel zu der Bewegungsrichtung eines Nehmergreifers verläuft. Der oder die für einen Schusseintrag ausgewählten Schussfäden werden zunächst von ihren Zubringern nach unten in einen Bereich verlagert, in welchem sie von einem Zustellarm übernommen werden können, der eine Schwenk- und Absenkbewegung ausführt. Der Zustellarm bringt die ausgewählten Schussfäden immer in die gleiche Position, in welcher sie von dem auf seiner Oberseite mit einer Mitnahmeeinrichtung versehenen Greifer ergriffen werden können. Es ist weiter bekannt (US 3147778), bei dem Anschlagen eines Schussfadens den angeschlagenen Schussfaden von dem von der Liefereinrichtung kommenden Schussfaden abzutrennen und mit einer gemeinsamen Saugeinrichtung aufzunehmen. Der einzutragende Schussfaden wird mittels eines Fadenzubringers ausgewählt, der abgesenkt wird, um den ausgewählten Schussfaden in den Bereich eines Nehmergreifers zu bringen, der ebenfalls auf seiner Oberseite mit einer hakenförmigen Aufnahme für den Schussfaden versehen ist.

Der Erfindung liegt die Aufgabe zugrunde, ein Verfahren der eingangs genannten Art zu schaffen, das das Auswählen und Zustellen eines Schussfadens in seine Aufnahmeposition mit einfachen Bewegungen ausführt, wobei für die einzelnen Elemente einschließlich des Greifers und seiner Führungselemente nur ein geringer Platzbedarf erforderlich ist, so dass ein relativ kleines Webfach ausreicht und die Fachbildungsmittel und das Webblatt entsprechend klein gestaltet sein können.

Diese Aufgabe wird dadurch gelöst, dass die Zubringer den jeweiligen Schussfaden bei dem Bewegen aus ihrer Ruheposition in ihre Arbeitsposition über eine wenigstens annährend in Bewegungsrichtung des Greifers verlaufende Umlenkkante legen, so dass der Abschnitt des Schussfadens zwischen der Umlenkkante und dem Zubringer in eine Aufnahmeposition in der Bewegungsbahn des Greifers gebracht wird.

In vorteilhafter Weiterbildung wird vorgesehen, dass der Greifer ein Nehmergreifer ist, der mittels einer Bewegung aus dem Webfach heraus einen Schussfaden in das Webfach hinein zieht. Ein derartiger Nehmergreifer benötigt einen nur relativ geringen Querschnitt, so dass der Abstand zwischen den Zubringern und der Umlenkkante entsprechend klein bemessen werden kann.

In weiterer Ausgestaltung der Erfindung wird vorgesehen, dass die Zubringer den jeweiligen Schussfaden in die Aufnahmeposition bringen, bevor der Greifer in eine Übernahmeposition gelangt, und dass der Greifer den in der Aufnahmeposition befindlichen Schussfaden im Wesentlichen nach unten auslenkt und nach Umkehr seiner Bewegung ergreift und mitnimmt. Bei dieser Ausgestaltung steht eine relativ große Zeitspanne zur Verfügung, innerhalb welcher ein Schussfaden in seine Aufnahmeposition gebracht werden kann.

Mit dem erfindungsgemäßen Verfahren lässt sich eine vorteilhafte Greiferwebmaschine schaffen, die mit einer Vorrichtung zum Auswählen und Zustellen von Schussfäden versehen ist und die dadurch gekennzeichnet ist, dass zwischen der Gewebekante und den Zubringern eine wenigstens annähernd in Bewegungsrichtung des Greifers verlaufende Umlenkkante für die Schussfäden angeordnet ist, und dass die Bewegungsbahn des Greifers zwischen in Arbeitsposition befindlichen Zubringern und der Umlenkkante verläuft. Besonders vorteilhaft ist eine derartige Webmaschine dann, wenn ein Nehmergreifer vorgesehen ist, der von der der Vorrichtung zum Auswählen und Zustellen gegenüberliegenden Seite in ein Webfach der Webmaschine einführbar ist.

In weiterer Ausgestaltung der Erfindung wird vorgesehen, dass die Zubringer in einer Reihe hintereinander stationär angeordnet sind, die im Wesentlichen parallel zu der Umlenkkante verläuft. Damit ist es möglich, alle Schussfäden in im Wesentlichen gleiche Positionen zu dem Greifer zu bringen, der so ausgebildet ist, dass sein hakenförmiges Greifelement über den von dem letzten Zubringer der Reihe gehaltenen Schussfaden hinaus läuft. Die Anordnung der Schussfäden zwischen Zubringer und Umlenkkante ist für das Ergreifen der Schussfäden vorteilhaft.

Weitere Merkmale und Vorteile der Erfindung ergeben sich aus den Unteransprüchen und er nachfolgenden Beschreibung der in den Zeichnungen dargestellten Ausführungsbeispiele.
- Fig. 1: zeigt eine Ansicht in Richtung eines Schusseintrages auf eine erfindungsgemäße Vorrichtung zum Auswählen und Zustellen von Schussfäden,
- Fig. 2: eine Draufsicht auf die erfindungsgemäße Vorrichtung nach Fig. 1,
- Fig. 3 bis 6: Draufsichten, ähnlich Fig. 2 auf die Ausführungsform nach Fig. 1 und 2 während der Übernahme eines Schussfadens und des Beginns eines Eintragens,
- Fig. 7: eine Ansicht ähnlich Fig. 1 auf eine abgewandelte Ausführungsform,
- Fig. 8: eine perspektivische Ansicht der Ausführungsform nach Fig. 7,
- Fig. 9: eine Ansicht ähnlich Fig. 1 auf eine weitere abgewandelte Ausführungsform und
- Fig. 10: eine Draufsicht auf eine erfindungsgemäßt Vorrichtung, die einen Breithalter und einen Kanteneinleger enthält.

In Fig. 1 und 2 ist von der eigentlichen Webmaschine nur ein Greiferband 10 oder eine Greiferstange dargestellt, die an ihrem Ende einen als Nehmergreifer ausgebildeten Greifer 11 trägt. Die Webmaschine bildet aus Kettfäden 12, 13 und Schussfäden 14 ein Gewebe 15, das nur schematisch angedeutet ist. Die Schussfäden 14 werden mit einem nicht dargestellten Webblatt an einen Warenrand angeschlagen. Zum Eintragen eines Schussfadens 14 werden die Kettfäden mittels nicht dargestellter Fachbildungsmittel zu einer oberen Kettfadenschar 13 und einer unteren Kettfadenschar 12 auseinander bewegt, so dass ein Webfach gebildet wird, in welches ein Schussfaden 14 eingetragen werden kann. Das Eintragen des Schussfadens erfolgt mittels des Nehmergreifers 11, der von der Seite in das Webfach eingeführt wird, die der Seite gegenüber liegt, auf der die Schussfäden 14 bereitgehalten werden. Der Nehmergreifer 11 nimmt bei seiner Bewegung aus dem Webfach heraus jeweils einen, gegebenenfalls auch mehrere, Schussfäden 14 mit.

Der bei einem Schusseintrag in ein Webfach einzutragende Schussfaden 14 wird mittels einer Vorrichtung 16 ausgewählt und dem Greifer 11 zugestellt. Die Vorrichtung 16 hat einen Grundkörper oder eine Grundplatte 17, die mittels Schrauben 39 auf einer in Richtung des Schusseintrags verlaufenden Profilschiene 38 befestigt ist. Auf dieser Profilschiene 38 kann die Grundplatte 17 mit den auf ihr angebrachten Elementen verschoben und in einer an die Gewebebreite angepassten Position fixiert werden. Die gesamte Vorrichtung 16 ist daher in sehr einfacher Weise an eine geänderte Gewebebreite anpassbar.

Die Vorrichtung enthält nadelförmige Fadenzubringer 19, deren Antriebe 20 an einem Halter 21 angebracht sind und die sich unter einem spitzen Winkel nach unten erstrecken, so dass sie sich im Wesentlichen in vertikaler Richtung nach unten bewegen können. Die Antriebe 20 der Fadenzubringer 19 können beispielsweise so ausgebildet sein, wie dies aus der EP 0598264 B1 bekannt ist, so dass die Fadenzubringer 19 zwischen einer Ruheposition A (Fig. 1) und einer Arbeitsposition B verstellt werden. Die Fadenzubringer 19 sind jeweils an ihren unteren Enden mit Ösen 22 versehen, durch die jeweils ein Schussfaden 14 läuft. Die Schussfäden 14 erstrecken sich von einer Gewebekante des Gewebes 15 durch die Ösen 22 hindurch jeweils zu einer Liefereinrichtung, beispielsweise jeweils einem Vorspulgerät.

Auf der Grundplatte 17 ist eine Leiste 23 angebracht, auf der eine Fadentrenneinrichtung 24 angeordnet ist. Die Fadentrennreinrichtung 24 besitzt eine Messerscheibe 25, die mittels eines Elektromotors 26 angetrieben ist. Der Messerscheibe 25 sind beidseits Fadenführungen zugeordnet, die mittels der Leiste 23 und Führungszungen 28, 29 gebildet werden.

Auf der Grundplatte 17 der Vorrichtung 16 ist eine weitere Leiste 30 angebracht, die mittels eines hochstehenden Schenkels eine Umlenkkante 31 bildet, die parallel zu der Bewegungsrichtung des Greifers 11 verläuft, d.h. quer zur Richtung der Kettfäden 12, 13. Wie aus Fig. 1 zu ersehen ist, liegt die Umlenkkante 31 in einer Ebene mit einem Bindepunkt 32 des Gewebes 15 und mit den von der Leiste 23 und den Führungszungen 28, 29 gebildeten Fadenführungen.

Wie aus Fig. 2 zu ersehen ist, ist die Grundplatte 17 in der Profilschiene 38 in Richtung der Gewebebreite verstellbar. Die Aufnahmen für Befestigungsschrauben 39 (Fig. 2) der Grundplatte 17 sind quer zur Profilschiene 38 gerichtete Schlitze, so dass auch eine Einstellung in Querrichtung möglich ist. Mit dieser Einstellung wird die Position der Fadenzubringer 19 und damit ihrer Ösen 22 quer zu dem Greifer 11 eingestellt. Die Leiste 23 mit der Schneideinrichtung 24 ist sowohl quer als auch in Längsrichtung zu den Kettfäden einstellbar auf der Grundplatte 17 befestigt. Es ist somit ihre Position bezüglich des Abstandes zur Umlenkkante 31 in Querrichtung als auch bezüglich des Abstandes zum Ende der Umlenkkante 31 in deren Längsrichtung einstellbar. In der Praxis wird bevorzugt vorgesehen, dass die Einstellung der Leiste 23 mit der Schneideinrichtung 24 und der Leiste 30 mit der Umlenkkante 31 relativ zueinander und zu den Zubringern in dem Herstellerwerk vorgenommen wird und dass dann die Leisten 23, 30 in dieser Position so fixiert werden, dass sie bei dem Benutzer nicht oder nur mit Mühe verändert werden können. Dies kann beispielsweise dadurch geschehen, dass Befestigungsschrauben mit speziell gestaltetem Werkzeugangriffsflächen vorgesehen werden. Ebenfalls ist eine Plombierung der Positionen möglich. Der Benutzer einer Webmaschine kann dann nur die gesamte Vorrichtung 16 in Richtung der Webbreite und gegebenenfalls auch noch quer dazu in geringem Ausmaß einstellen. Um sicher zu stellen, dass ein Benutzer an seiner Webmaschine ein Verstellen der Vorrichtung 16 in Querrichtung zur Profilschiene 38 nicht ohne weiteres vornehmen kann, kann vorgesehen werden, dass die Einstellbarkeit in Querrichtung von der Befestigung an der Profilschiene 38 getrennt wird, so dass dann an der Webmaschine nur ein Verstellen der Vorrichtung 16 in Webbreite möglich ist.

Wie aus Fig. 1 zu ersehen ist, befinden sich die Schussfäden 14, wenn die Zubringer 19 mit ihren Ösen 22 sich in der Ruhestellung A befinden, oberhalb des Greifers 11, der Umlenkkante 31 und der Schneideinrichtung 24. Wird ein Zubringer 19 in seine Arbeitsposition B überführt, wie das in Fig. 2 bis 6 für den der Gewebekante am nächsten liegenden Zubringer 19 dargestellt ist, so wird der betreffende Schussfaden 14 über die Umlenkkante 31 gelegt, so dass er sich mit einem schräg nach unten verlaufenden Abschnitt 14a unterhalb der Spitze 33 des Greifers 11 befindet. Der Greifer 11 überläuft diesen Abschnitt 14a und lenkt ihn nach unten aus. Wenn der Greifer 11 wieder zurückbewegt wird, so ergreift er den Fadenabschnitt 14a mit seinem hakenförmigen Element 34, dem eine in Fig. 2 bis 6 nur schematisch angedeutete Fadenklemme 35 zugeordnet ist. Das hakenförmige Element 34 und die Fadenklemme 35 befinde sich auf der dem Abschnitt 14a des Schussfadens 14 zugewandten Seite, d.h. unterhalb der Oberseite des Greifers 11.

Der sich zurück in das Webfach hinein bewegende Greifer 11 nimmt den an dem Abschnitt 14a aufgenommenen Schussfaden mit und zieht ihn über die Umlenkkante 31 in die Richtung zu dem Webfach. Dabei gelangt der Schussfaden 14 in die Schneideinrichtung 24, in der der Schussfaden von dem an dem an der Gewebekante verbleibenden Abschnitt zertrennt wird, bevor er in das Webfach eingetragen wird.

Die Auswahl des einzutragenden Schussfadens 14, d.h. das Überführen eines Zubringers 19 aus seiner Ruheposition A in seine Arbeitsposition B wird von einem Steuergerät 36 gesteuert, das zweckmäßigerweise zu der Vorrichtung 16 gehört und an dieser angebracht ist. Das Steuergerät 36 erhält seine Befehle von der Steuerung der Webmaschine. Das Steuergerät 36 schaltet auch den Motor 26 der Messerscheibe 25 ein. Das kann bei jedem Schusseintrag individuell oder bei hohen Schussgeschwindigkeiten als Dauerbetrieb geschehen.

Die Fadenzubringer 19, von welchen nur vier dargestellt sind, sind in einer Reihe hintereinander angeordnet. Diese Reihe verläuft parallel zur Bewegungsbahn des Greifers 11 und der Umlenkkante 31. Da die Zubringer 19 jeweils die gleiche Arbeitsposition B einnehmen, verlaufen die Fadenstücke 14a zwischen den Ösen 22 und der Umlenkkante 31 in der Seitenansicht (Fig. 1) alle unter dem gleichen Winkel, auch wenn der Winkel zwischen den Ösen 22 und der Gewebekante (Fig. 2) unterschiedlich ist. Der Greifer 11 ergreift mit seinem hakenförmigen Element 34 und der Klemme 35 die Fadenabschnitte 14a somit immer in der gleichen Weise.

Bei der erfindungsgemäßen Vorrichtung bewegen sich die Fadenzubringer 19 mit einer Bewegungskomponente nach unten, so dass sie die Schussfäden über die Umlenkkante 31 legen. Dies kann, wie das in Fig. 1 dargestellt ist, dadurch geschehen, dass die Zubringer 19 mit einem spitzen Winkel ausgerichtet sind. Selbstverständlich ist es auch möglich, die Zubringer so anzuordnen, dass sie vertikal ausgerichtet sind und eine ausschließlich vertikale Bewegung ausführen.

In der Regel ist bei Webmaschinen in Richtung der Webbreite ausreichend Platz vorhanden, um eine Vielzahl von Fadenzubringern 19 in einer Reihe anzuordnen. Es ist jedoch auch möglich, die Fadenzubringer 19 in mehr als einer Reihe anzuordnen. Um möglichst gleichmäßige Verhältnisse für die Aufnahme der Fadenabschnitte 14a durch den Greifer 11 zu erreichen, ist es dann zweckmäßig, die Fadenzubringer 19 der zu der Umlenkkante 31 in größerem Abstand angeordneten Reihe etwas tiefer abzusenken, so dass die Fadenabschnitte 14a zwischen den Ösen 22 und der Umlenkkante 31 möglichst immer unter gleichem Winkel verlaufen. Unterschiede von wenigen Winkelgraden werden jedoch ohne weiteres ausgeglichen, da der Greifer den in der Aufnahmeposition befindlichen Fadenabschnitt nach unten auslenkt.

Bei der Ausführungsform nach Fig. 1 bis 6 ist vorgesehen, dass die Schussfäden 14 von der Gewebekante erst dann getrennt werden, wenn sie wieder in ein Webfach eingetragen werden. Es ist jedoch auch möglich, jeden Schussfaden bei dem Anschlagen an den Warenrand in eine Trenneinrichtung einzuführen und zu trennen. In diesem Fall werden dann die freien Enden von einer Fadenklemme aufgenommen. Eine derartige Fadenklemme, die zwischen der Gewebekante und der Schneideinrichtung 24 angeordnet wird, ist bei einer derartigen Ausführungsform dann Bestandteil der Vorrichtung 16.

Es ist noch darauf hinzuweisen, dass bei dem Ausführungsbeispiel nach Fig. 1 bis 7 die Vorrichtung 16 und auch die Abstände zwischen der Schneideinrichtung 24 und dem Gewebe übertrieben groß dargestellt worden sind, um eine verständliche Darstellung zu erhalten. In der Praxis sind jedoch wesentlich kleinere Abstände möglich, insbesondere auch zwischen der Arbeitsposition B der Fadenzubringer und der Umlenkkante 31.

Die Ausführungsform nach Fig. 7 und 8 entspricht im Prinzip der Ausführungsform nach Fig. 1 bis 6. Für die Zubringer 19 und ihre Antriebe 20 ist ein in Richtung zu der Umlenkkante 31 geneigter Halter 37 vorgesehen, so dass insgesamt kürzere nadelförmige Zubringer 19 Verwendung finden können. Ein weiterer Unterschied besteht darin, dass die Leiste 23 mit der Schneideinrichtung 24 und die Leiste 30 mit der Umlenkkante 31 zu einer Baugruppe zusammengefasst sind, die nur gemeinsam relativ zur Grundplatte 17 und zu den Zubringern 19 verstellbar ist.

Bei dem Ausführungsbeispiel nach Fig. 9 sind Fadenzubringer 19 vorgesehen, die mittels als Antriebsmotoren ausgebildeten Antrieben 20 zwischen einer Ruheposition A und einer Arbeitsposition B verschwenkbar sind. Die Ösen 22 der Fadenzubringer 19 bewegen sich dabei auf einer Bewegungsbahn, die den Bewegungsbahnen der Ausführungsbeispiele nach Fig. 1 bis 6 und Fig. 7 und 8 weitgehend entspricht. Die Achse 40 der Antriebsmotoren liegt tiefer als die Umlenkkante 31, so dass der Fadenabschnitt 14a ebenso wie bei den anderen Ausführungsformen gut gespannt wird, der in eine Aufnahmeposition in der Bewegungsbahn des Greifers 11 gebracht wird.

Bei der Ausführungsform nach Fig. 10 ist zunächst abweichend von der Ausführungsform nach Fig. 1 und 2 anstelle einer rotierenden Messerscheibe 25 eine Klinge 55 vorgesehen, die bevorzugt eine rasiermesserscharfe Schneide aufweist. Diese Klinge 55, die leicht austauschbar ist, ist so ausgerichtet, das ein Schussfaden 14, der von dem Greifer 11 mitgenommen wird, über die Schneide diese Klinge 55 gleitet und dabei zerschnitten wird. Diese Schneideinrichtung 24 mit der stationären Klinge 55 benötigt keinen Antrieb.

Außerdem ist bei der Ausführungsform nach Fig. 10 an der Grundplatte 17 ein Halter 57 angebracht, der einen Gewebebreithalter 56 trägt. Der Halter 57 ist mit einstellbaren Befestigungsmittel 59 an der Grundplatte 17 befestigt, bspw. mit Befestigungsschrauben 59, die Schlitzführungen des Halters 57 und quer dazu verlaufende Schlitzführungen des Grundkörpers 17 durchdringen.

In entsprechender Weise kann an dem Halter 57 auch ein Kanteneinleger 58 angebracht sein, der gestrichelt angedeutet ist. Der Kanteneinleger 58 kann in nicht näher dargestellter Weise mittels einstellbaren Befestigungsmitteln an dem Halter 57 angebracht sein.

In vielen Fällen wird es deshalb genügen, bei einer Umstellung auf eine geänderte Gewebebreite lediglich den Halter 17 zu verstellen wobei gleichzeitig die Fadenzubringer 19, die Schneideinrichtung 24, der Breithalter 56 und der Kanteneinleger 58 an die geänderte Gewebebreite angepaßt werden.

Bei dem Ausführungsbeispiel nach Fig. 1 bis 6, bei dem Ausführungsbeispiel nach Fig. 7 und 8 sowie bei dem Ausführungsbeispiel nach Fig. 9 wird vorgesehen, dass der Fadenzubringer 19, der sich in der Arbeitsposition B befindet, in eine Zwischenposition zwischen der Arbeitsposition B und der Ruheposition A zurückgefahren wird, wenn der Abschnitt 14a des Schussfadens 14 von dem Greifer 11 aufgenommen worden ist und in das Webfach eingetragen wird. Damit wird sichergestellt, dass der durch die in der Zwischenstellung befindliche Fadenöse 22 erfolgende Abzug eines Schussfadens nicht durch die anderen Schussfäden gestört wird und dieser Schussfaden in einer günstigen Position innerhalb des Webfaches gehalten wird.

## Patentansprüche

1. Verfahren zum Auswählen und Zustellen von Schussfäden (14) zu einem Greifer (11) einer Greiferwebmaschine, der Schussfäden aufnimmt und in ein Webfach einträgt, wobei die Schussfäden, die sich von dem Bereich einer Gewebekante zu einer Liefereinrichtung erstrecken, mittels aus einer Ruheposition (A) in eine Arbeitsposition (B) bewegbaren Zubringern (19) in eine Aufnahmeposition für den Greifer (11) gebracht werden, **dadurch kennzeichnet, dass** die Zubringer (19) den jeweiligen Schussfaden (14) bei dem Bewegen aus ihrer Ruheposition (A) zu ihrer Arbeitsposition (B) über eine wenigstens annähernd in Bewegungsrichtung des Greifers (11) verlaufende Umlenkkante (31) legen, so dass der Abschnitt des Schussfadens (14) zwischen der Umlenkkante (31) und den Zubringern (19) in eine Aufnahmeposition in der Bewegungsbahn des Greifers (11) gebracht wird.

2. Verfahren nach Anspruch 1, **dadurch gekennzeichnet, dass** der Greifer ein Nehmergreifer (11) ist, der mittels einer Bewegung aus dem Webfach heraus einen Schussfaden (14) in das Webfach hineinzieht.

3. Verfahren nach Anspruch 2, **dadurch gekennzeichnet, dass** der Nehmergreifer (11) den Abschnitt des Schussfadens (14), der sich von ihm zu dem Bereich der Gewebekante erstreckt, in eine Schneideinrichtung (24) bringt.

4. Verfahren nach einem der Ansprüche 1 bis 3, **dadurch gekennzeichnet, dass** die Zubringer (19) den jeweiligen Schussfaden (14) in die Aufnahmeposition bringen, bevor der Greifer (11) in eine Übernahmeposition gelangt, und dass der Greifer (11) den in der Aufnahmeposition befindlichen Schussfaden (14) im Wesentlichen nach unten auslenkt und nach Umkehr seiner Bewegung ergreift und mitnimmt.

5. Verfahren nach einem der Ansprüche 1 bis 4, **dadurch gekennzeichnet, dass** der Fadenzubringer (19) während des Eintragens eines Schussfadens (14) in eine zwischen Ruheposition (A) und Arbeitsposition (B) befindliche Zwischenposition überführt wird.

6. Greiferwebmaschine mit einer Vorrichtung zum Auswählen und Zustellen von Schussfäden (14), die mehrere aus einer Ruheposition (A) in eine Arbeitsposition (B) bewegbare Zubringer (19) enthält, die in der Arbeitsposition einen sich zwischen einer Liefereinrichtung und einem Bereich einer Gewebekante erstreckenden Schussfaden (14) in einer Aufnahmeposition für einen Greifer (11) bereithalten, **dadurch kennzeichnet, dass** zwischen der Gewebekante und den Fadenzubringern (19) eine wenigstens annähernd in Bewegungsrichtung des Greifers (11) verlaufende Umlenkkante (31) für die Schussfäden (14) angeordnet ist, und dass die Bewegungsbahn des Greifers (11) zwischen in Arbeitsposition (B) befindlichen Fadenzubringern (19) und Umlenkkante (31) verläuft.

7. Greiferwebmaschine nach Anspruch 6, **dadurch gekennzeichnet, dass** ein Nehmergreifer (11) vorgesehen ist, der von der der Vorrichtung (16) zum Auswählen und Zustellen gegenüberliegenden Seite in ein Webfach der Webmaschine einführbar ist.

8. Greiferwebmaschine nach Anspruch 6 oder 7, **dadurch gekennzeichnet, dass** zwischen der Umlenkkante (31) und der Gewebekante eine Schneideinrichtung (24) vorgesehen ist, die in geringerem Abstand als die Fadenzubringer (19) von der Gewebekante angeordnet ist.

9. Greiferwebmaschine nach Anspruch 8, **dadurch gekennzeichnet, dass** die Schneideinrichtung (24) eine zur Rotation angetriebene Messerscheibe (26) enthält.

10. Greiferwebmaschine nach einem der Ansprüche 6 bis 9, **dadurch gekennzeichnet, dass** eine Verbindungslinie zwischen der Umlenkkante (31) und einem Fadenführer (22) eines in der Arbeitsposition (B) befindlichen Fadenzubringers (19) in Bewegungsrichtung des Greifers (11) unterhalb einer Spitze (33) des Greifers und innerhalb der Kontur des Greifers (11) liegt.

11. Greiferwebmaschine nach einem der Ansprüche 6 bis 10, **dadurch gekennzeichnet, dass** die Fadenzubringer (19) in einer Reihe hintereinander stationär angeordnet sind, die im Wesentlichen parallel zur Umlenkkante (31) verläuft.

12. Greiferwebmaschine nach einem der Ansprüche 6 bis 11, **dadurch gekennzeichnet, dass** die Fadenzubringer (19) in einer zwischen Ruheposition (A) und Arbeitsposition (B) befindlichen Zwischenposition anhaltbar sind.

## Claims

1. Method for selecting and presenting weft yarns (14) to a gripper (11) of a rapier weaving machine, which picks up weft yarns and inserts them into a shed, wherein the weft yarns, which extend from the area of a cloth edge to a delivery device, are brought by means of presenters (19), movable from a rest position (A) into a working position (B), into a pick-up position for the gripper (11), **characterised in that**, the presenters (19) lay the respective weft yarn (14) on moving out of their rest position (A) into their working position (B), over a deflecting edge (31) extending at least approximately in the direction of movement of the gripper (11), such that the portion of the weft yarn (14) between the deflecting edge (31) and the presenter (19) is brought into a pick-up position in the movement path of the gripper (11).

2. Method according to claim 1, **characterised in that** the gripper is a receiving gripper (11), which draws a weft yarn (14) into the shed by means of a movement out off the shed.

3. Method according to claim 2, **characterised in that** the receiving gripper (11) brings the portion of the weft yarn (14), which extends therefrom to the area of the cloth edge into a cutting device (24).

4. Method according to any one of claims 1 to 3, **characterised in that** the presenters (19) bring the respective weft yarn (14) into the pick-up position before the gripper (11) reaches a transfer position, and that the gripper (11) deflects the weft yarn (14) located in the pick-up position essentially downwards and grips it and takes it along after reversal of its movement.

5. Method according to any one of claims 1 to 4, **characterised in that** the yarn presenter (19) is transferred into an intermediate position located between rest position (A) and working position (B) during insertion of a weft yarn (14).

6. Rapier weaving machine having a device for selecting and presenting weft yarns (14), which comprises a plurality of presenters (19) movable from a rest position (A) into a working position (B), which, in the working position, hold a weft yarn (14) extending between a delivery device and a cloth edge area ready in a pick-up position for a gripper (11), **characterised in that** a deflecting edge (31) for the weft yarns (14), which deflecting edge extends at least approximately in the direction of movement of the gripper (11), is arranged between the cloth edge and the yarn presenters (19), and wherein the movement path of the gripper (11) extends between yarn presenters (19) located in the working position (B) and the deflecting edge (31).

7. Rapier weaving machine according to claim 6, **characterised in that** a receiving gripper (11) is provided, which may be introduced into a shed of the weaving machine from the opposite side of the selecting and presenting device (16).

8. Rapier weaving machine according to claim 6 or 7, **characterised in that** a cutting device (24) is provided between the deflecting edge (31) and the cloth edge, the cutting device being arranged at a smaller distance from the cloth edge than the yarn presenters (19).

9. Rapier weaving machine according to claim 8, **characterised in that** the cutting device (24) comprises a rotationally driven cutter disk (26).

10. Rapier weaving machine according to any one of claims 6 to 9, **characterised in that** a connecting line between the deflecting edge (31) and a yarn guide (22) of a yarn presenter (19) located in the working position (B) lies under a tip (33) of the gripper in the direction of movement of the gripper (11) and inside the contour of the gripper (11).

11. Rapier weaving machine according to any one of claims 6 to 10, **characterised in that** the yarn presenters (19) are arranged stationarily in a row one behind the other, which row extends essentially parallel to the deflecting edge (31).

12. Rapier weaving machine according to any one of claims 6 to 11, **characterised in that** the yarn presenters (19) may be stopped in an intermediate position located between rest position (A) and working position (B).

## Revendications

1. Méthode pour sélectionner et pour présenter des fils de trame (14) à une pince (11) d'une machine à tisser à pinces, qui prend des fils de trame et l'introduit dans une foule où les fils de trame, qui s'étendent du niveau d'un bord du tissu à un dispositif délivreur, sont apportés au moyen des présentateurs (19), mobiles à partir d'une position de repos (A) dans une position de travail (B), dans une position d'amenée pour la pince (11), **caractérisée en ce que** les présentateurs (19) mettent le fil de trame respectif (14) au mouvement de sa position de repos (A) à sa position de travail (B), au-dessus d'un bord de déviation (31) s'étendant au moins approximativement dans la direction de mouvement de la pince (11), de telle sorte que la portion du fil de trame (14) entre le bord de déviation (31) et le présentateur (19) est apportée dans la position d'amenée dans la voie du mouvement de la pince (11).

2. Méthode selon la revendication 1, **caractérisée en ce que** la pince est une pince récepteur (11), qui retire un fil de trame (14) dans la foule utilisant un mouvement vers l'extérieur de la foule.

3. Méthode selon la revendication 2, **caractérisée en ce que** la pince récepteur (11) apporte la portion du fil de trame (14), qui s'étend de cela depuis la zone du bord du tissu, dans un dispositif de coupe (24).

4. Méthode selon l'une quelconque des revendications 1 à 3, **caractérisée en ce que** les présentateurs (19) amènent les fils de trame (14) respectifs dans une position d'amenée, avant que la pince (11) atteint une position de transfert, et que la pince (11) détourne le fil de trame (14) qui se trouve dans la position d'amenée essentiellement en bas et après retournement de son mouvement le prend et emporte.

5. Méthode selon l'une quelconque des revendications 1 à 4, **caractérisée en ce que** le présentateur de fils (19) est transféré dans une position intermédiaire située entre une position de repos (A) et une position de travail (B) lors de l'insertion d'un fil de trame (14).

6. Machine à tisser à pinces avec un dispositif pour sélectionner et pour présenter des fils de trame (14), qui comprend plusieurs présentateurs (19) mobiles d'une position de repos (A) dans une position de travail (B), qui, en position de travail, tiennent prêt un fil de trame (14) qui s'étend entre un dispositif délivreur et une zone du bord du tissu dans une position d'amenée pour la pince (11), **caractérisée en ce qu'**un bord de déviation (31) pour le fil de trame (14), ledit bord de déviation s'étend au moins approximativement dans la direction de mouvement de la pince (11), est disposé entre le bord du tissu et les présentateurs de fils (19), et **en ce que** la voie de mouvement de la pince (11) s'étend entre les présentateurs de fils (19) situés dans la position de travail (B) et le bord de déviation (31).

7. Machine à tisser à pinces selon la revendication 6, **caractérisée en ce qu'**une pince récepteur (11) est prévue, qui peut être introduit dans une foule de la machine à tisser du côté opposé d'un dispositif (16) pour sélectionner et pour présenter.

8. Machine à tisser à pinces selon la revendication 6 ou 7, **caractérisée en ce qu'**un dispositif de coupe (24) est prévu entre le bord de déviation (31) et le bord du tissu, ledit dispositif de coupe (24) étant arrangé à une distance inférieure du bord du tissu que des présentateurs de fils (19).

9. Machine à tisser à pinces selon la revendication 8, **caractérisée en ce que** le dispositif de coupe (24) comprend un disque de coupe conduit en rotation (26).

10. Machine à tisser à pinces selon l'une quelconque des revendications 6 à 9, **caractérisée en ce qu'** une ligne reliant entre le bord de déviation (31) et un guide-fil (22) d'un présentateur de fils (19) située dans la position de travail (B) se trouve en dessous d'une pointe (33) de la pince dans la direction du mouvement de la pince (11) et dans le contour de la pince (11).

11. Machine à tisser à pinces selon l'une quelconque des revendications 6 à 10, **caractérisée en ce que** les présenteurs de fils (19) sont disposés stationnaire dans une série l'un derrière l'autre, quelle série s'étend essentiellement parallèle au bord de déviation (31).

12. Machine à tisser à pinces selon l'une quelconque des revendications 6 à 11, **caractérisée en ce que** les présentateurs de fils (19) peuvent être arrêtés dans une position intermédiaire située entre la position de repos (A) et la position de travail (B).
